# EUROPÄISCHE PATENTSCHRIFT

(11) **EP 3 025 826 B1**
(45) Veröffentlichungstag und Bekanntmachung des Hinweises auf die Patenterteilung: **20.09.2017**
(21) Anmeldenummer: 14194889.3
(22) Anmeldetag: 26.11.2014
(51) Int. Cl.: B25H 1/00

(54) **Mobile Arbeitsstation**
Mobile work station
Station de travail mobile

(43) Veröffentlichungstag der Anmeldung: 01.06.2016
(73) Patentinhaber: Hohota, Dan, 94000 Creteil (FR)
(72) Erfinder: Hohota, Dan, 94000 Creteil (FR)
(74) Vertreter: Patentanwälte Dr. Keller, Schwertfeger

(56) Entgegenhaltungen:
- WO-A1-2012/035503
- JP-A- 2005 319 351
- US-A- 5 297 363

## Beschreibung

Die vorliegende Erfindung betrifft eine mobile Arbeitsstation mit einer Saugeinheit.
Mobile Arbeitsstationen finden überall dort ihren Einsatz, wo ein mobiler Arbeitsplatz vonnöten ist. Somit werden mobile Arbeitsstationen immer dann eingesetzt, wenn das zu bearbeitende Werkstück oder der zu bearbeitende Gegenstand nicht an eine entsprechende Werkbank gebracht werden kann. Eine mobile Arbeitsstation mit einer Saugeinheit ist aus WO 2012/035503 A1 bekannt. Unabhängig davon, ob ein zu bearbeitendes Werkstück oder ein Gegenstand mobil oder nicht mobil ist, muss zur Bearbeitung des Werkstückes oder des Gegenstandes die gleiche Anzahl von Geräten zur Verfügung gestellt werden, um das Werkstück oder den Gegenstand zu bearbeiten.
Dies führt dazu, dass bei nicht mobilen Werkstücken oder Gegenständen eine Vielzahl verschiedener Werkzeuge und Elektrogeräte zu dem Arbeitsplatz vor Ort mitgeführt werden müssen. Der Arbeiter oder Handwerker hat nun die Aufgabe, all die zur Bearbeitung eines Werkstückes oder eines Gegenstandes notwendigen Geräte und Werkzeuge zu transportieren und so zu organisieren, dass ein reibungsloses Bearbeiten des Werkstückes oder des Gegenstandes möglich ist.
Hierfür hat sich der Einsatz von mobilen Arbeitsstationen bewährt. Mobile Arbeitsstationen sind in vielen Fällen fahrbare Regalsysteme, auf denen die benötigten Werkzeuge oder Elektrogeräte gelagert und mitgeführt werden.
Häufig besteht bei diesen mobilen Arbeitsstationen der Nachteil, dass die Anschlusskabel der elektrischen Geräte, die auf der Arbeitsstation gelagert werden, von dem Regalsystem herunterfallen und auf dem Boden schleifen.
Bei vielen Arbeitsvorgängen ist darüber hinaus die Verwendung eines Sauggeräts vorgeschrieben, so dass der Arbeiter oder Handwerker gezwungen ist neben der mobilen Arbeitsstation ein Sauggerät mitzuführen. In manchen Fällen ist der gleichzeitige Transport der mobilen Arbeitsstation und des Sauggeräts nicht möglich oder sehr umständlich und zeitaufwändig.

Es ist Aufgabe der vorliegenden Erfindung, eine mobile Arbeitsstation bereitzustellen, die die oben genannten Nachteile überwindet und insbesondere die Bedienbarkeit der mobilen Arbeitsstation verbessert.

Erfindungsgemäß wird dies durch eine mobile Arbeitsstation mit einer Saugeinheit und einem an der Saugeinheit lösbar befestigten Aufbau gelöst, wobei der Aufbau ein vertikal verlaufendes Halteelement aufweist, an dem ein Schwenkarm schwenkbar befestigt ist, wobei an dem Schwenkarm wenigstens ein Schlauchführungselement zur Führung eines Schlauchs der Saugeinheit und/oder wenigstens ein Kabelführungselement zur Führung eines Kabels eines elektrischen Arbeitsgeräts vorgesehen sind.

Dadurch, dass die mobile Arbeitsstation eine Saugeinheit und einen daran befestigten Aufbau umfasst, hat diese den Vorteil, dass auch in dem Fall, in dem eine Saugeinheit für die Bearbeitung eines Werkstückes oder eines Gegenstandes notwendig ist, nur eine Einheit notwendig ist, so dass das Verschieben von zwei Einheiten wie etwa einer mobilen Arbeitsstation und einer Saugeinheit wie bisher üblich nicht notwendig ist und der Transport der Arbeitsstation einschließlich Saugeinheit vereinfacht ist.

Die Schwenkbarkeit des Schwenkarms ermöglicht ein flexibles Bearbeiten eines Werkstückes oder eines Gegenstandes, da die Kabel bzw. der Schlauch je nach Arbeitsort mitgeführt werden.

Da bei der beschriebenen mobilen Arbeitsstation der Schlauch und die Kabel über das Schlauchführungselement und das Kabelführungselement geführt werden, ist der Einsatz von vergleichsweise langen Kabeln oder Schläuchen möglich, ohne dass sich die Kabel und der Schlauch ineinander hängen bleiben. Hierdurch kann eine vergleichsweise große Reichweite der mobilen Arbeitsstation bereitgestellt werden.

Das Vorsehen eines Schwenkarms, an dem ein Schlauchführungselement zur Führung eines Schlauchs einer Saugeinheit und/oder ein Kabelführungselement zur Führung eines Kabels eines elektrischen Arbeitsgeräts vorgesehen sind, bewirkt, dass die Kabel bzw. der Schlauch nicht mehr auf dem Boden schleifen.

Gemäß einer bevorzugten Ausführungsform weist der Schwenkarm eine Rückstellvorrichtung auf, um in eine gewählte Ausgangsposition zurückzukehren.

Vorzugsweise weist die Rückstellvorrichtung zwei dehnbare Bänder auf, die jeweils auf einer Seite des Schwenkarms angeordnet sind, wobei jedes Band im Bereich der Spitze des Schwenkarms und an dem Halteelement befestigt ist.

Zur Bereitstellung einer Ablagemöglichkeit für Werkzeuge und elektrische Arbeitsgeräte ist im Wesentlichen senkrecht zu dem Halteelement wenigstens ein Ablageelement vorgesehen.

Hierbei ist es bevorzugt, dass das wenigstens eine Ablageelement oberhalb der Saugeinheit angeordnet ist und das Halteelement eine Halteplatte ist, an der das Ablageelement befestigt ist.

Bei einer bevorzugten Weiterbildung ist das wenigstens eine Ablageelement an einer Seite des Halteelements und der Schwenkarm schwenkbar an der dem Ablageelement entgegengesetzt liegenden Seite des Halteelements befestigt. Aufgrund dieser Anordnung kann verhindert werden, dass die mobile Arbeitsstation kippt, wenn zu viel Kraft auf den Schwenkarm ausgeübt wird.

Zur Stabilisierung der mobilen Arbeitsstation ist es weiterhin von Vorteil, dass parallel zu dem Halteelement ein Stützelement vorgesehen ist, an dem das wenigstens eine Ablageelement befestigt ist.

Eine besonders stabile mobile Arbeitsstation kann dadurch bereitgestellt werden, dass ein Verstärkungsbügel zwischen Halteelement und Ablageelement vorgesehen ist. Der Verstärkungsbügel kann beispielsweise auch als Aufnahmeelement für Werkzeugteile oder Kleinteile dienen.

Es ist von Vorteil, dass das Schlauchführungselement spulenartig und/oder das Kabelführungselement als Haken ausgebildet sind. Hierdurch können der Schlauch der Saugeinheit und/oder die Kabel der Arbeitsgeräte möglichst reibungsarm in der mobilen Arbeitsstation geführt werden.

Eine weitere Erhöhung der Reichweite der mobilen Arbeitsstation wird vorzugsweise dadurch erreicht, dass das Schlauchführungselement und/oder das Kabelführungselement eine Aufrollvorrichtung, vorzugsweise eine automatische Aufrollvorrichtung für ein Kabel und/oder einen Schlauch aufweisen

Um die elektrischen Arbeitsgeräte mit Strom zu versorgen, weist der Aufbau vorzugsweise wenigstens einen Stromanschluss und eine Vielzahl von Steckdosen auf.

Bevorzugte Ausführungsformen werden anhand der beigefügten Zeichnungen näher erläutert, in denen zeigen:
- Fig. 1: eine mobile Arbeitsstation im Querschnitt,
- Fig. 2: eine mobile Arbeitsstation im Grundzustand in einer ersten Seitenansicht,
- Fig. 3: eine mobile Arbeitsstation im Einsatz in der ersten Seitenansicht,
- Fig. 4: eine mobile Arbeitsstation in einer zweiten Seitenansicht, bestückt mit Arbeitsgeräten bzw. Arbeitsmaterialien.

Fig. 1 zeigt eine mobile Arbeitsstation 10 im Querschnitt mit einer Saugeinheit 12 und einem an der Saugeinheit 12 lösbar befestigten Aufbau 14. An der Saugeinheit 12 sind Räder 16 vorgesehen, um die Arbeitsstation 10 zu verschieben.

Der Aufbau 14 weist ein plattenartig ausgebildetes Halteelement 18 auf, an dem ein Schwenkarm 20 schwenkbar befestigt ist. Weiterhin ist ein plattenartig ausgebildetes Stützelement 22 parallel zum Halteelement 18 vorgesehen. Zwischen dem Stützelement 22 und dem Halteelement 18 sind eine Vielzahl von parallel angeordneten Ablageelemente 24 in Form von Regalböden vorgesehen, so dass aus dem Halteelement 18, dem Stützelement 22 und den Ablageelementen 24 ein regalähnlicher Aufbau ausgebildet ist.

Das Halteelement 18 und das Stützelement 22 sind beispielsweise mittels Klammern 54 (siehe Figur 4) an zwei entgegengesetzliegenden Seiten der Saugeinheit 12 befestigt, so dass die Ablageelemente 24 im Wesentlichen über der Saugeinheit 12 angeordnet sind.

Die Ablageelemente 24 sind an einer Seite des Halteelement 18 und der Schwenkarm 20 an der zum Ablageelement 24 entgegengesetzt liegenden Seite des Halteelements 18 befestigt, wobei der Schwenkarm 20 von dem Halteelement 18 und somit von der Saugeinheit 12 weg weist. Das plattenförmig ausgebildete Halteelement 18 begrenzt den Schwenkbereich des Schwenkarms auf etwa 180°.

Dies hat den Vorteil, dass sich die Ablageelemente 24 in jeder Arbeitsposition außerhalb des Schwenkbereichs des Schwenkarms 20 befinden. Die Ablageelemente 24 und die Saugeinheit 12 bilden darüber hinaus ein Gegengewicht zum Schwenkarm 20, so dass die mobile Arbeitsstation 10 auch bei hohen Zugkräften an dem Schwenkarm 20 nicht kippt.

An dem Aufbau 14 ist weiterhin ein bogenförmiges Verstärkungselement 26 vorgesehen, das das oberste Ablageelement 24 und das Halteelement 18 miteinander verbindet.

Der Schwenkarm 20 weist zwei unter einem Winkel angeordnete Schenkel 28, 30 auf, wobei die freien Enden der Schenkel 28, 30 über einen Strebebalken 32 miteinander verbunden sind und wobei der Schenkel 28 des Schwenkarms 20 mittels Scharnieren an dem Halteelement 18 schwenkbar befestigt ist.

Entlang des Schenkels 28 und dem Strebebalken 32 sind Öffnungen 34 für Haken zur Führung von Kabeln von Elektrogeräten vorgesehen. An dem freien Ende des Schenkels 28 des Schenkarms 20 ist ein spulenartiges Schlauchführungselement 36 zur Führung eines Schlauchs der Saugeinheit 12 vorgesehen.

Weiterhin ist wie insbesondere Figuren 2 und 3 zeigen, eine Rückstellvorrichtung 38 vorgesehen, die zwei elastische Bänder 40 umfasst. Die elastischen Bänder 40 sind jeweils an einer Seite des Schwenkarms 20 angeordnet und weisen im Wesentlichen die gleiche Länge und die gleiche Elastizität auf. Jedes Band 40 ist hierbei an der Spitze des Schwenkarms 20 und an dem Halteelement 18 befestigt.

Das Halteelement 18 weist eine Vielzahl von vorgefertigten Bohrungen 42 auf, um beispielsweise das Ablageelement 24 an den gewünschten Positionen zu befestigen oder weitere Bauteile an dem Halteelement 18 zu befestigen.

Darüber hinaus ist an dem Halteelement 18 eine Steckerleiste 44 befestigt.

Wie weiterhin die Figuren 2 und 3 zeigen, ist der Schwenkarm 20 ausgehend von einer Grundposition, in der der Schwenkarm 20 im Wesentlichen senkrecht zum plattenförmigen Halteelement 18 ausgerichtet ist, sowohl nach vorne als auch nach hinten um jeweils etwa 90° schwenkbar, so dass das mobile Arbeitsgerät 10 flexibel eingesetzt und sowohl von Rechts- als auch Linkshändern bedient werden kann.

Fig. 4 zeigt die mobile Arbeitsstation 10 im bestückten Zustand. Elektrische Arbeitsgeräte 46 sind auf dem Ablageelement 24 abgelegt und werden über die Steckerleiste 44 mit Strom versorgt. Die Kabel 48 der elektrischen Arbeitsgeräte 46 werden durch Haken in den Öffnungen 32 des Schwenkarms 20 an den Schwenkarm 20 geführt. Ein Saugrohr 50 der Saugeinheit 12 ist über das spulenartige Führungselement 36 an der Spitze des Schwenkarms 20 geführt. Die Saugdüse 52 der Saugeinheit 12 ist auf dem Ablageelement 24 abgelegt.

Sowohl der Schenkel 28 des Schwenkarms 20 als auch das Verstärkungselement 26 weisen an ihrer Oberseite Aufnahmen auf, um Arbeitsmaterial, beispielsweise Schrauben oder Maschinenzubehör für die Arbeitsgeräte, aufzunehmen.

Zur Montage des mobilen Arbeitsgerätes 10 wird der Aufbau 14 mittels Klammern 54 lösbar an der Saugeinheit 12 befestigt. Hierbei ist es bevorzugt, dass zunächst das Halteelement 18 und das Stützelement 22 an der Saugeinheit 12 befestigt werden. Anschließend werden die Ablageelemente 24 sowie das Verstärkungselement 26 und der Schwenkarm 20 montiert.

Je nach Bedarf wird der Aufbau 14 mit entsprechenden Arbeitsgeräten bestückt. In der Grundposition ist der Schwenkarm 20 im Wesentlichen senkrecht zu dem plattenartigen Halteelement 18 bzw. in Laufrichtung der Saugeinheit 21 ausgerichtet. Der Schwenkarm weist von der Saugeinheit 12 weg.

Während des Arbeitsvorganges kann der Schwenkarm bezüglich der Grundposition um 90° nach vorne und um 90° nach hinten geschwenkt werden. Die Rückstellvorrichtung bewirkt, dass nach dem Arbeitsvorgang die mobile Arbeitsstation 10 wieder in ihren Grundzustand zurückgeführt wird.

Anstelle von Klammer ist auch die Verwendung weiterer Verbindungsmittel wie Schrauben oder Schellen möglich, um den Aufbau 14 an der Saugeinheit 12 zu befestigen.

Bei einer nicht dargestellten Ausführungsform können die Kabelführungselemente bzw. Schlauchführungselemente jeweils eine Aufrollvorrichtung, vorzugsweise eine automatische Aufrollvorrichtung aufweisen, so dass sehr lange Schläuche und Kabel eingesetzt werden können, ohne dass diese beispielsweise beim Transport auf den Boden fallen.

## Patentansprüche

1. Mobile Arbeitsstation mit einer Saugeinheit (12) und einem an der Saugeinheit (12) lösbar befestigten Aufbau (14), wobei der Aufbau (14) ein vertikal verlaufendes Halteelement (18) aufweist, an dem ein Schwenkarm (20) schwenkbar befestigt ist, wobei an dem Schwenkarm (20) wenigstens ein Schlauchführungselement (36) zur Führung eines Schlauchs (50) der Saugeinheit (12) und/oder wenigstens ein Kabelführungselement zur Führung eines Kabels (48) eines elektrischen Arbeitsgeräts (46) vorgesehen sind.

2. Mobile Arbeitsstation nach Anspruch 1, **dadurch gekennzeichnet, dass** der Schwenkarm (20) eine Rückstellvorrichtung (38) aufweist,

3. Mobile Arbeitsstation nach Anspruch 2, **dadurch gekennzeichnet, dass** die Rückstellvorrichtung zwei dehnbare Bänder (40) aufweist, die jeweils auf einer Seite des Schwenkarms (20) angeordnet sind, und jedes Band (40) an der Spitze des Schwenkarms (20) und an dem Halteelement (18) befestigt ist.

4. Mobile Arbeitsstation nach einem der vorhergehenden Ansprüche, **dadurch gekennzeichnet, dass** im Wesentlichen senkrecht zu dem Halteelement (18) wenigstens ein Ablageelement (24) vorgesehen ist.

5. Mobile Arbeitsstation nach Anspruch 4, **dadurch gekennzeichnet, dass** das wenigstens eine Ablageelement (24) oberhalb der Saugeinheit (12) angeordnet ist und das Halteelement (24) eine Halteplatte ist, an der das Ablageelement (24) befestigt ist.

6. Mobile Arbeitsstation nach Anspruch 4 oder 5, **dadurch gekennzeichnet, dass** das wenigstens eine Ablageelement (24) an einer Seite des Halteelement (18) und der Schwenkarm (20) an der dem Ablageelement (24) entgegengesetzt liegenden Seite des Halteelements (18) befestigt sind.

7. Mobile Arbeitsstation nach einem der Ansprüche 4 bis 6, **dadurch gekennzeichnet, dass** parallel zu dem Halteelement (18) ein Stützelement (22) vorgesehen ist, an dem das wenigstens eine Ablageelement (24) befestigt ist.

8. Mobile Arbeitsstation nach einem der Ansprüche 4 bis 7, **dadurch gekennzeichnet, dass** ein Verstärkungsbügel (26) zwischen Halteelement (18) und Ablageelement (24) vorgesehen ist.

9. Mobile Arbeitsstation nach einem der vorhergehenden Ansprüche, **dadurch gekennzeichnet, dass** das Schlauchführungselement (36) spulenartig und/oder das Kabelführungselement als Haken ausgebildet sind.

10. Mobile Arbeitsstation nach einem der vorhergehenden Ansprüche, **dadurch gekennzeichnet, dass** das Schlauchführungselement (36) und/oder das Kabelführungselement eine Aufrollvorrichtung, vorzugsweise eine automatische Aufrollvorrichtung aufweisen.

11. Mobile Arbeitsstation nach einem der vorhergehenden Ansprüche, **dadurch gekennzeichnet, dass** das Halteelement (18) wenigstens einen Stromanschluss und eine Vielzahl von Steckdosen aufweist.

## Claims

1. Mobile workstation comprising a suction unit (12) and a structure (14) that is detachably fastened to the suction unit (12), wherein the structure (14) comprises a vertically extending holding element (18) to which a pivot arm (20) is pivotally fastened, wherein at least one hose-guiding element (36) for guiding a hose (50) of the suction unit (12) and/or at least one cable-guiding element for guiding a cable (48) of an electrical work tool (46) are provided on the pivot arm (20).

2. Mobile workstation according to claim 1, **characterised in that** the pivot arm (20) comprises a return device (38).

3. Mobile workstation according to claim 2, **characterised in that** the return device comprises two stretchable bands (40) arranged on either side of the pivot arm (20), and each band (40) is fastened to the tip of the pivot arm (20) and to the holding element (18).

4. Mobile workstation according to any of the preceding claims, **characterised in that** at least one storage element (24) is provided substantially perpendicularly to the holding element (18).

5. Mobile workstation according to claim 4, **characterised in that** the at least one storage element (24) is arranged above the suction unit (12) and the holding element (24) is a holding plate to which the storage element (24) is fastened.

6. Mobile workstation according to either claim 4 or claim 5, **characterised in that** the at least one storage element (24) is fastened to one side of the holding element (18) and the pivot arm (20) is fastened to the side of the holding element (18) opposite the storage element (24).

7. Mobile workstation according to any of claims 4 to 6, **characterised in that** a support element (22) is provided parallel to the holding element (18), to which support element the at least one storage element (24) is fastened.

8. Mobile workstation according to any of claims 4 to 7, **characterised in that** a reinforcement bracket (26) is provided between the holding element (18) and the storage element (24).

9. Mobile workstation according to any of the preceding claims, **characterised in that** the hose-guiding element (36) is designed like a spool and/or the cable-guiding element is designed as a hook.

10. Mobile workstation according to any of the preceding claims, **characterised in that** the hose-guiding element (36) and/or the cable-guiding element comprise a roll-up device, preferably an automatic roll-up device.

11. Mobile workstation according to any of the preceding claims, **characterised in that** the holding element (18) comprises at least one power terminal and a plurality of sockets.

## Revendications

1. Poste de travail mobile équipé d'une unité d'aspiration (12) et d'une structure (14) fixée de manière amovible sur l'unité d'aspiration (12), la structure (14) présentant un élément de retenue (18) vertical, sur lequel un bras pivotant (20) est fixé de manière pivotante, au moins un élément de guidage de tuyau (36) pour le guidage d'un tuyau (50) de l'unité d'aspiration (12) et/ou au moins un élément de guidage de câble pour le guidage d'un câble (48) d'un appareil de travail électrique (46) sont prévus au bras pivotant (20).

2. Poste de travail mobile selon la revendication 1, **caractérisé en ce que** le bras pivotant (20) présente un dispositif de rappel (38).

3. Poste de travail mobile selon la revendication 2, **caractérisé en ce que** le dispositif de rappel présente deux bandes extensibles (40) qui sont chacune disposées sur un côté du bras pivotant (20) et que chaque bande (40) est fixée sur la pointe du bras pivotant (20) et sur l'élément de retenue (18).

4. Poste de travail mobile selon l'une des revendications précédentes, **caractérisé en ce qu'**au moins un élément de dépose (24) est prévu pour l'essentiel verticalement à l'élément de retenue (18):

5. Poste de travail mobile selon la revendication 4, **caractérisé en ce qu'**au moins un élément de dépose (24) est disposé au-dessus de l'unité d'aspiration (12) et que l'élément de retenue (24) est une plaque de retenue qui est fixée sur l'élément de dépose (24).

6. Poste de travail mobile selon la revendication 4 ou 5, **caractérisé en ce qu'**au moins un élément de dépose (24) est fixé sur le côté de l'élément de retenue (18) et le bras pivotant (20) est fixé sur le côté de l'élément de retenue (18) opposé de l'élément de dépose (24).

7. Poste de travail mobile selon l'une des revendications 4 à 6, **caractérisé en ce que** parallèlement à l'élément de retenue (18) un élément de support (22) est prévu, sur lequel au moins un élément de dépose (24) est fixé.

8. Poste de travail mobile selon l'une des revendications 4 à 7, **caractérisé en ce qu'**un étrier de renforcement (26) est prévu entre l'élément de retenue (18) et l'élément de dépose (24).

9. Poste de travail mobile selon l'une des revendications précédentes, **caractérisé en ce que** l'élément de guidage de tuyau (36) est conçu sous forme de bobine et/ou que l'élément de guidage de câbles est conçu sous forme de crochet.

10. Poste de travail mobile selon l'une des revendications précédentes, **caractérisé en ce que** l'élément de guidage de tuyau (36) et/ou l'élément de guidage de câbles présentent un dispositif d'enroulement, de préférence un dispositif d'enroulement automatique.

11. Poste de travail mobile selon l'une des revendications précédentes, **caractérisé en ce que** l'élément de retenue (18) présente au moins un branchement électrique et une multiplicité de prises.
